# EUROPÄISCHE PATENTSCHRIFT

(11) **EP 2 899 314 B1**
(45) Veröffentlichungstag und Bekanntmachung des Hinweises auf die Patenterteilung: **12.12.2018**
(21) Anmeldenummer: 15000244.2
(22) Anmeldetag: 27.01.2015
(51) Int. Cl.: D21F 1/44

(54) **Entwässerungssieb für die Herstellung von Papier mit einem Wasserzeichen und Verfahren zur Herstellung des Entwässerungssiebes**
Dewatering fabric for the production of paper comprising a watermark and method of manufacturing said fabric
Toile d'égouttage pour la fabrication de papier doté d'un filigrane et procédé de fabrication de ladite toile

(30) Priorität: 28.01.2014 DE 102014001065
(43) Veröffentlichungstag der Anmeldung: 29.07.2015
(73) Patentinhaber: Giesecke+Devrient Currency Technology GmbH, 81677 München (DE)
(72) Erfinder: Fessl, Marion, 81735 München (DE); Gerhardt, Thomas, 81549 München (DE); Hovestadt, Kathrin, 82061 Neuried (DE); Pfeiffer, Matthias, Dr., 81675 München (DE); Seidemann, Wolfram, Dr., 81827 München (DE)
(74) Vertreter: Zeuner, Stefan

(56) Entgegenhaltungen:
- WO-A1-2008/071325
- WO-A1-2012/013809
- WO-A1-2013/140126
- DE-A1- 10 064 006
- GB-A- 2 149 827
- US-A- 1 571 715

## Beschreibung

Die Erfindung betrifft ein Entwässerungssieb für die Herstellung von Papier mit einem Wasserzeichen, sowie ein Verfahren zur Herstellung eines derartigen Entwässerungssiebs.

Bei der Papierherstellung auf Rundsiebmaschinen oder Langsiebmaschinen lagert sich Papiermasse kontinuierlich auf einem bewegten Entwässerungssieb an und wird soweit verfestigt, dass sie als feuchte Papierbahn zur Weiterbearbeitung vom Entwässerungssieb abgezogen werden kann. Vor allem Sicherheitspapiere für Banknoten, Ausweisdokumente und dergleichen werden zur Absicherung oft mit Wasserzeichen ausgestattet, die eine Überprüfung der Echtheit des Sicherheitspapiers gestatten und die zugleich als Schutz vor unerlaubter Reproduktion dienen.

Wasserzeichenpapier kann sowohl mit zweistufigen Wasserzeichen mit einem starken Hell-Dunkel-Effekt als auch mit mehrstufigen Wasserzeichen mit weichen Übergängen zwischen Hell und Dunkel und detailreicher Darstellung eines Motivs ausgestattet werden. Für die Herstellung mehrstufiger Wasserzeichen wird beispielsweise in ein Entwässerungssieb aus Metall ein gewünschtes dreidimensionales Relief geprägt. Die Papierdicke des fertigen Papiers variiert dann entsprechend dem geprägten Relief und lässt im Durchlicht weiche, graduelle Übergänge zwischen helleren und dunkleren Bereichen erkennen.

Die WO 2013/140126 A1 betrifft Elektrotypen zur Bilderzeugung während der Papierherstellung. Für die Darstellung komplexer Designs wird eine Verbund-Siebelektrotype vorgeschlagen, bei der die gewünschten Elektrotyp-Elemente mit einem feinen Sieb verbunden sind, dessen Größe so gewählt ist, dass die Siebstruktur im fertigen Papier für das bloße Auge nicht sichtbar ist.

Die WO 2008/071325 A1 betrifft ein Entwässerungssieb für die Herstellung von Papier mit mehrstufigen Wasserzeichen, mit einem Trägersieb, das in einem Teilbereich ein mehrstufiges Relief in Form des zu erzeugenden Wasserzeichens aufweist. Das mehrstufige Relief ist dabei durch einen spritzgegossenen, perforierten Wasserzeicheneinsatz gebildet.

Auch die Druckschriften GB 2149 827 A, DE 100 64 006 A1, WO 2012/ 013809 A1 und US 1 571 715 A betreffen die Herstellung von Papier mit Wasserzeichen.

Ausgehend davon liegt der Erfindung die Aufgabe zugrunde, ein Entwässerungssieb für die Herstellung von Papier mit einem Wasserzeichen anzugeben, welches ein attraktives visuelles Erscheinungsbild mit hoher Fälschungssicherheit verbindet.

Diese Aufgabe wird durch die Merkmale der unabhängigen Ansprüche gelöst. Weiterbildungen der Erfindung sind Gegenstand der Unteransprüche.

Die Erfindung enthält ein Entwässerungssieb der genannten Art mit einem Trägersieb, das in einem Teilbereich einen Wasserzeicheneinsatz mit einem Relief in Form des zu erzeugenden Wasserzeichens aufweist. Das Relief weist dabei eine Mehrzahl von Filigranelementen auf, worunter im Rahmen dieser Beschreibung punkt- und/oder linienförmige Motivelemente mit einer Strichbreite von 0,4 mm oder weniger verstanden werden. Mit Vorteil ist dabei vorgesehen, dass die Filigranelemente als Erhebungen oder Vertiefungen mit konstantem Höhenniveau ausgebildet sind.

In einer vorteilhaften Ausgestaltung enthält das Relief neben den Filigranelementen zusätzlich erhabene oder vertiefte Motivelemente in Form von Mustern, Zeichen oder einer Codierung mit einer Strichbreite von mehr als 0,8 mm und mit konstantem Höhenniveau. Dabei bilden die Filigranelemente Umrandungslinien für die genannten zusätzlichen Motivelemente und zwar bilden die Filigranelemente im Fall erhabener Motivelemente vertiefte Umrandungslinien und im Fall vertiefter Motivelemente erhabene Umrandungslinien. In beiden Fällen verstärken die Filigranelemente den Kontrast der durch die zusätzlichen Motivelemente erzeugten Wasserzeichen und führen dadurch zu einem akzentuierteren Erscheinungsbild, einer erhöhten Wahrnehmbarkeit und einer besseren Erkennbarkeit. Stellen die zusätzlichen Motivelemente eine Zeichenfolge dar, führen die kontrastierenden, scharfen Umrandungslinien der Filigranelemente auch zu einer verbesserten Lesbarkeit der Zeichenfolge.

Dabei kann einerseits vorgesehen sein, dass die Umrandungslinien vollständig entlang des Umrisses der Motivelemente verlaufen. Weiter kann zur Erzeugung eines räumlichen Bildeindrucks auch vorgesehen sein, dass die Umrandungslinien nur auf einer Seite des Umrisses der Motivelemente verlaufen. Die Wendung "nur auf einer Seite des Umrisses" umfasst dabei insbesondere die Varianten, dass die Umrandungslinien nur auf der rechten oberen Seite, auf der oberen Seite, auf der linken oberen Seite, auf der linken Seite, auf der linken unteren Seite, auf der unteren Seite, auf der rechten unteren Seite oder auf der rechten Seite des Umrisses vorgesehen sind. Die Filigranelemente erzeugen dabei den Eindruck eines Schattenwurfs oder eines sich perspektivisch nach hinten erstreckenden dreidimensionalen Motivs.

Bei einer weiteren, ebenfalls vorteilhaften Ausgestaltung enthält das zu erzeugende Wasserzeichen ein räumliches Bildmotiv mit ebenen Vorderflächen und sich perspektivisch in die Tiefe erstreckenden Seitenflächen. Das Relief weist zur Erzeugung dieses räumlichen Bildmotivs zusätzliche Motivelemente mit konstantem Höhenniveau in Form der genannten Vorderflächen auf, und die Filigranelemente bilden eine vorzugsweise schräge Schraffur in Form der genannten Seitenflächen. Die Vorderflächen und die schraffierten Seitenflächen bilden so eine sich in die Tiefe erstreckende Extrusionsdarstellung mit einem dreidimensionalen Erscheinungsbild.

In noch einer anderen, ebenfalls vorteilhaften Ausgestaltung bilden die Filigranelemente einen ein- oder zweidimensionalen Barcode. Sind die Filigranelemente durch Erhebungen gebildet, erscheint der Barcode vor dem Hintergrund des umgebenden Banknotenpapiers hell, während er im Fall von durch Vertiefungen gebildete Filigranelemente dunkel erscheint.

Bei einer weiteren, ebenfalls vorteilhaften Ausgestaltung bilden die Filigranelemente einen Schriftzug oder ein Guillochenmuster, ohne dass, wie bei herkömmlichen Gestaltungen meist unvermeidlich, Verbindungsstege zwischen Teilen des Schriftzugs sichtbar wären. Auch bei diesen Ausgestaltungen kann der Schriftzug bzw. das Guillochenmuster vor dem Hintergrund des Banknotenpapiers hell oder dunkel erscheinen, je nachdem ob die Filigranelemente in Form von Erhebungen oder Vertiefungen ausgebildet sind.

Schließlich können die Filigranelemente nach noch einer weiteren, ebenfalls vorteilhaften Ausgestaltung gepunktete oder gestrichelte Linien bilden, die ein graphischen Motiv oder eine Zeichenfolge darstellen. Solche gepunktete oder gestrichelte Gestaltungen sind mit herkömmlicher Technologie nicht zu realisieren und weisen durch ihr einprägsames Erscheinungsbild einen hohen Wiedererkennungswert auf.

Erfindungsgemäß ist der Wasserzeicheneinsatz ein Spritzgusseinsatz. Der Spritzgusseinsatz ist zweckmäßig aus einem hydrophoben Kunststoff, beispielsweise aus Polyoxymethylen gebildet. Zur Verringerung der Abnutzung im Betrieb können dem Kunststoff verschleißreduzierende Additive zugesetzt sein.

Es kann zunächst ein separater Wasserzeicheneinsatz hergestellt und perforiert werden, und der separat hergestellte Wasserzeicheneinsatz dann mit dem Trägersieb verbunden, insbesondere verschweißt oder verklebt werden. Schließlich kann der Wasserzeicheneinsatz mit einer entsprechenden Werkzeugform auch direkt in einen ausgeschnittenen Teilbereich des Siebgewebes eingespritzt werden, so dass eine besonders innige Verbindung mit dem Siebgewebe entsteht. Das Entwässerungssieb kann auch eine Kunststoff-Umspritzung oder Kunststoff-Hinterspritzung aufweisen, die den Wasserzeicheneinsatz mit dem Trägersieb verbindet.

Bevorzugt ist der Wasserzeicheneinsatz in einem ausgeschnittenen Bereich des Trägersiebs angeordnet und nur in einem vorzugsweise gezackten Randbereich mit diesem verbunden. Dazu kann beispielsweise mit Hilfe einer Laserschneidvorrichtung an der Stelle des Siebgewebes, an denen der Wasserzeicheneinsatz vorgesehen ist, eine Aussparungen erzeugt werden, die etwas kleiner, beispielsweise 1/10 mm kleiner als die gewünschte Form des Wasserzeicheneinsatzes ist. Der Randbereich kann insbesondere in Form eines Musters, vorzugsweise in gezackter Form ausgebildet sein. In diesen ausgeschnittenen Teilbereich kann der Wasserzeicheneinsatz eingelegt oder vorzugsweise eingespritzt werden, wie oben beschrieben.

Das Trägersieb enthält vorteilhaft ein Siebgewebe mit zumindest je einem System von miteinander verwobenen, in Längsrichtung verlaufenden Kettfäden und quer dazu verlaufenden Schussfäden, wobei das Siebgewebe mit Vorteil entweder ein Metallgewebe, insbesondere ein Bronzegewebe, ein Metall-Kunststoff-Mischgewebe, insbesondere ein Bronze- Kunststoff-Mischgewebe oder ein reines Kunststoffgewebe enthält.

Weiter weist der Wasserzeicheneinsatz vorzugsweise eine Mehrzahl von Perforationen auf, die die Entwässerung bei der Papierherstellung sicherstellen. Die Abmessungen dieser Entwässerungs-Perforationen sind so klein gewählt, dass in ihnen bei der Papierherstellung keine Fasern anhaften. Typische Perforationsdurchmesser liegen zwischen 100 µm und einigen 100 µm, beispielsweise bei etwa 500 µm. Bevorzugt verjüngen sich die Perforationen zur oben liegenden Designfläche des Wasserzeicheneinsatzes hin.

Die Erfindung enthält auch ein Verfahren zur Herstellung eines Entwässerungssiebs für die Herstellung von Papier mit einem Wasserzeichen, bei dem
- ein Trägersieb bereitgestellt wird,
- ein Wasserzeicheneinsatz mit einem Relief in Form des zu erzeugenden Wasserzeichens im Spritzgussverfahren in das Trägersieb eingespritzt wird, wobei das Relief mit einer Mehrzahl von Filigranelementen in Form von punkt- und/oder linienförmigen Motivelementen mit einer Strichbreite von 0,4 mm oder weniger erzeugt wird, und
- der Wasserzeicheneinsatz durch Einwirkung von Laserstrahlung mit Entwässerungsperforationen versehen wird.

Vorzugsweise wird bei dem Verfahren das Trägersieb im Bereich des zu erzeugenden Wasserzeichens ausgeschnitten, und der Wasserzeicheneinsatz wird in dem ausgeschnittenen Bereich des Trägersiebs eingespritzt. Alternativ kann der Wasserzeicheneinsatz auch als separater Wasserzeicheneinsatz hergestellt und perforiert werden, und mit dem Trägersieb verschweißt oder verklebt werden.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: in schematischer Darstellung eine Aufsicht auf eine Banknote mit zwei Wasserzeichen mit filigranen Umrandungslinien,
- Fig. 2: in zwei Ausschnitten einen Querschnitt durch die Banknote im Bereich der Wasserzeichen entlang der Linie II-II von Fig. 1,
- Fig. 3: eine schematische Darstellung eines erfindungsgemäßen Entwässerungssiebs, das zur Erzeugung von Wasserzeichen mit filigranen Punkt- oder Linienelementen eingesetzt wird,
- Fig. 4, 5: jeweils ein Wasserzeichen mit einem räumlichen Bildeindruck,
- Fig. 6: zwei Wasserzeichen in Form filigraner Barcodes mit Strichbreiten von 0,4 mm oder weniger, und
- Fig. 7: in (a) bis (c) we itere Wasserzeichengestaltungen, die mit Hilfe der beschriebenen schmalen Filigranelemente realisierbar sind.

Die Erfindung wird nun am Beispiel von Wasserzeichen für Banknoten erläutert. Figuren 1 und 2 zeigen dazu in schematischer Darstellung eine Banknote 10, in deren Papiersubstrat 12 zwei Wasserzeichen 14, 24 mit filigranen Umrandungslinien 16, 26 eingebracht wurden. Fig. 1 zeigt dabei das Erscheinungsbild der Banknote im Durchlicht und Fig. 2 zeigt in zwei Ausschnitten einen Querschnitt durch die Banknote im Bereich der Wasserzeichen 14, 24 entlang der Linie II-II von Fig. 1.

Bei Betrachtung im Durchlicht, beispielsweise gegen Tageslicht oder eine helle Lampe, ist Banknotenpapier in den unbedruckten Bereichen nicht völlig opak, sondern etwas durchscheinend und erscheint mit einem bestimmten Grauwert, der in Fig. 1 durch eine Schraffur mittlerer Dichte angedeutet ist.

Das erste Wasserzeichen 14 ist in der Art eines Highlight-Wasserzeichens ausgebildet, bei dem ein Motiv 18 in Form von Mustern, Zeichen oder einer Codierung hell vor dem Hintergrund des umgebenden Banknotenpapiers 12 in Erscheinung tritt. Im Ausführungsbeispiel ist das Motiv 18 durch die Ziffernfolge "10" gebildet, die mit einer Strichbreite von 1,0 mm ausgeführt ist. Zur Kontrastverstärkung ist das Motiv 18 durchgehend von einer feinen Umrandungslinie 16 mit einer Streichbreite von nur 0,25 mm umgeben, die im Durchlicht dunkler als das umgebende Banknotenpapier erscheint und daher einen starken Kontrast mit der hellen Ziffernfolge "10" bildet.

Zur Verdeutlichung der unterschiedlichen Papierdicken zeigt der linke Teil der Fig. 2 einen Querschnitt durch das Banknotenpapier im Bereich der Ziffer "1" des ersten Wasserzeichens 14. Die Solldicke des Banknotenpapiers 12 außerhalb des Wasserzeichens ist dabei mit S₀ bezeichnet. Im Inneren der Ziffern "1" und "0" ist die Papierdicke auf einen niedrigeren Wert S_{H} < S₀ verringert und erzeugt bei Durchsichtsbetrachtung einen sehr hellen Grauwert. Im Bereich der Umrandungslinie 16 ist die Papierdicke gegenüber der Solldicke auf einen größeren Wert S_{D} > S₀ erhöht, so dass die Umrandungslinie 16 im Durchlicht dunkler als der mittlere Grauwert des Banknotenpapiers erscheint, und insgesamt das in Fig. 1 gezeigte Erscheinungsbild entsteht.

Das zweite Wasserzeichen 24 ist in der Art eines invertierten Highlight-Wasserzeichens ausgebildet, bei dem ein Motiv 28 in Form von Mustern, Zeichen oder einer Codierung dunkel vor dem Hintergrund des umgebenden Banknotenpapiers 12 in Erscheinung tritt. Im Ausführungsbeispiel ist das Motiv 28 ebenso wie das Motiv 18 durch die Ziffernfolge "10" mit einer Strichbreite von 1,0 mm gebildet. Zur Kontrastverstärkung ist das Motiv 28 von einer feinen Umrandungslinie 26 mit einer Strichbreite von nur 0,25 mm umgeben, die im Durchlicht heller als das umgebende Banknotenpapier erscheint und daher einen starken Kontrast mit der dunklen Ziffernfolge "10" bildet.

Zur Verdeutlichung der unterschiedlichen Papierdicken zeigt der rechte Teil der Fig. 2 einen Querschnitt durch das Banknotenpapier im Bereich der Ziffer "1" des zweiten Wasserzeichens 24. Im Inneren der Ziffern "1" und "0" ist die Papierdicke auf einen größeren Wert S_{D} > S₀ erhöht und erzeugt bei Durchsichtsbetrachtung einen dunklen Grauwert. Im Bereich der Umrandungslinie 26 ist die Papierdicke gegenüber der Solldicke auf einen kleineren Wert S_{H} < S₀ verringert, so dass die Umrandungslinie 26 im Durchlicht heller als der mittlere Grauwert des Banknotenpapiers erscheint, und insgesamt das in Fig. 1 gezeigte Erscheinungsbild entsteht.

Bei herkömmlichen Rundsiebwasserzeichen oder Elektrotypenwasserzeichen lassen sich solch schmale Umrandungslinien 16, 26 nicht erzeugen. Um Wasserzeichen mit filigranen Linien der beschriebenen Art zu erzeugen, wird erfindungsgemäß ein in Fig. 3 schematisch im Querschnitt dargestelltes Entwässerungssieb 40 eingesetzt.

Das Entwässerungssieb 40 umfasst ein Trägersieb 42 mit einem Siebgewebe 44, welches in einem Teilbereich 50 ausgeschnitten ist. Das Höhenniveau der dem Papier zugewandten Oberfläche des Trägersiebs ist in Fig. 3 durch das Bezugszeichen 52 angezeigt. Bei der Papierherstellung wird auf dem Siebgewebe 44 Papier angelagert, dessen Solldicke nach der Trocknung mit S₀ (Fig. 2) bezeichnet wird.

Das Siebgewebe 44 weist zumindest je ein System von miteinander verwobenen, in Längsrichtung verlaufenden Kettfäden 46 und quer dazu verlaufenden Schussfäden 48 auf. Im Rahmen der vorliegenden Erfindung kann das Siebgewebe beispielsweise ein Metallgewebe, insbesondere ein Bronzegewebe, ein Metall-Kunststoff-Mischgewebe, insbesondere ein Bronze-Kunststoff-Mischgewebe, oder auch ein reines Kunststoffgewebe enthalten. Das Trägersieb 42 kann sowohl ein einlagiges als auch ein mehrlagiges Siebgewebe enthalten, wobei der einfacheren Darstellung halber in den Figuren nur einlagige Siebgewebe gezeigt sind.

In dem ausgeschnittenen Teilbereich 50 des Siebgewebes 44 ist ein Kunststoff-Wasserzeicheneinsatz 60 angeordnet, der an seinem Rand mit dem Siebgewebe 44 verbunden ist. Die Verbindung kann grundsätzlich auf vielfältige Weise erfolgen, beispielsweise durch eine Kunststoff-Umspritzung oder Hinterspritzung, mit Hilfe einer Mehrzahl entlang des Rands angeordneten Befestigungsnoppen, oder auch durch Verschweißen oder Verkleben.

Im Ausführungsbeispiel ist eine weitere Variante verwirklicht, bei der der Kunststoff-Wasserzeicheneinsatz 60 ein Spritzgusselement ist, das mit einer entsprechenden Werkzeugform direkt in den ausgeschnittenen Teilbereich 50 des Siebgewebes 44 eingespritzt ist und dabei eine besonders innige Verbindung mit dem Siebgewebe eingeht.

Der spritzgegossene Wasserzeicheneinsatz 60 weist ein Relief 62 in Form der zu erzeugenden Wasserzeichen 14, 24 auf und enthält in einem Teilbereich 64 erhabene Motivelemente 68 in Form der Ziffern "1" und "0". Die Motivelemente 68 weisen eine Strichbreite von 1,0 mm und ein konstantes Höhenniveau über der Sieboberfläche 52 auf. Weiter sind im Teilbereich 64 Filigranelemente 66 vorgesehen, die in Form vertiefter Umrandungslinien mit einer Strichbreite von nur 0,25 mm entlang des gesamten Umrisses der Motivelemente 68 um diese herum verlaufen. Das Höhenniveau der Filigranelemente 66 liegt dabei unterhalb der Sieboberfläche 52, so dass die Motivelemente 68 bei der Papierherstellung vergleichsweise großflächige Bereiche 18 verringerter Papierdicke S_{H} < S₀ erzeugen, während die Filigranelemente 66 umlaufende schmale Bereiche 16 erhöhter Papierdicke S_{D} > S₀ erzeugen.

Das Relief 62 enthält in einem weiteren Teilbereich 74 vertiefte Motivelemente 78, die ebenfalls in Form der Ziffern "1" und "0" ausgebildet sind. Die Motivelemente 78 weisen eine Strichbreite von 1,0 mm und ein konstantes Höhenniveau unterhalb der Sieboberfläche 52 auf. Weiter sind im Teilbereich 74 Filigranelemente 76 vorgesehen, die in Form erhabener Umrandungslinien mit einer Strichbreite von nur 0,25 mm entlang des gesamten Umrisses der Motivelemente 78 um diese herum verlaufen. Das Höhenniveau der Filigranelemente 76 liegt dabei über der Sieboberfläche 52, so dass die Motivelemente 78 bei der Papierherstellung vergleichsweise großflächige Bereiche 28 erhöhter Papierdicke S_{D} > S₀ erzeugen, während die Filigranelemente 76 umlaufende schmale Bereiche 26 verringerter Papierdicke S_{H} < S₀ erzeugen.

Der Wasserzeicheneinsatz 60 ist weiter mit einer Mehrzahl von in der Figur nur angedeuteten Perforationen 58 versehen, um die Entwässerung bei der Papierherstellung auch im Bereich des Wasserzeicheneinsatzes sicherzustellen. Der Durchmesser der Perforationen 58 ist dabei so klein gewählt, dass in ihnen bei der Papierherstellung keine Fasern anhaften. Typische Perforationsdurchmesser liegen zwischen 100 µm und einigen 100 µm, beispielsweise bei etwa 500 µm.

Im Ausführungsbeispiel der Figuren 1 bis 3 verlaufen die Filigranelemente 66, 76 jeweils vollständig entlang des Umrisses der Ziffern "1" und "0", die die zusätzlichen Motivelemente 68 bzw. 78 bilden. In anderen Gestaltungen können die von den Filigranelementen gebildeten Umrandungslinien zur Erzeugung eines räumlichen Bildeindrucks in dem Wasserzeichen auch nur auf einer Seite des Umrisses der zusätzlichen Motivelemente verlaufen. Dies ist in Fig. 4 illustriert, die ähnlich wie Fig. 1 ein Wasserzeichen 30 in der Art eines Highlight-Wasserzeichens zeigt, bei dem das Motiv 18 in Form der Ziffernfolge "10" mit einer Strichbreite von 1,0 mm gebildet ist. Zur Erzeugung eines räumlichen Bildeindrucks sind auf einer Seite der zugehörigen erhabenen Motivelemente, im Ausführungsbeispiel rechts oben, Filigranelemente mit einer Streichbreite von 0,4 mm in Form vertiefter Umrandungslinien vorgesehen, die im Durchlicht dunkler als das umgebende Banknotenpapier erscheinen und so einen Schattenwurf 32 durch die Ziffernfolge "10" simulieren.

Ein räumlicher Bildeindruck kann auch bei der umgekehrten Kontrastverteilung, also einem dunklen Motiv und hellen filigranen Umrandungslinien entstehen, da dabei der Eindruck eines nach hinten verlaufenden dreidimensionalen Motivs erzeugt wird.

Auch bei dem Wasserzeichen 80 des in Fig. 5 dargestellten Ausführungsbeispiels entsteht ein räumlicher Eindruck. Das Wasserzeichen 80 zeigt die Buchstabenfolge "PL" mit ebenen Vorderflächen 82 und sich perspektivisch in die Tiefe erstreckenden Seitenflächen 84 in der Art einer Extrusionsdarstellung. Im zugehörigen Wasserzeicheneinsatz sind einerseits Motivelemente konstanter Höhe in Form der Vorderflächen 82 vorgesehen und andererseits eine Mehrzahl von Filigranelementen in Form paralleler feiner Linien einer Strichbreite von 0,3 mm, die eine schräge Schraffur 86 in Form der Seitenflächen 84 bilden. Wie aus Fig. 5 ersichtlich, erscheint das von den Vorderflächen 82 dargestellte Motiv auf diese Weise mit einem dreidimensionalen Bildeindruck.

In den Figuren 4, 5 und auch in den nachfolgenden Figuren ist jeweils nur das mit Hilfe eines erfindungsgemäßen Entwässerungssiebs erzeugte Wasserzeichen gezeigt, da dies einerseits einen klaren Eindruck der erzeugten Designs vermittelt, und da andererseits dem Fachmann aufgrund der obenstehenden Erläuterungen klar ist, wie ein entsprechender Wasserzeicheneinsatz zur Erzeugung dieser Wasserzeichen ausgebildet werden muss.

Fig. 6 zeigt zwei Wasserzeichen 90, 92 in einem Banknotenpapier 12, die in Form filigraner Barcodes mit Strichbreiten von 0,4 mm oder weniger gebildet sind. Der Barcode des Wasserzeichens 90 ist dabei durch Filigranelemente in Form vertiefter Linien mit konstantem Höhenniveau in dem zugehörigen Wasserzeicheneinsatz erzeugt und erscheint daher im Durchlicht dunkler als das umgebende Banknotenpapier 12. Der Barcode des Wasserzeichens 92 ist durch Filigranelemente in Form erhabener Linien mit konstantem Höhenniveau in dem zugehörigen Wasserzeicheneinsatz erzeugt und erscheint im Durchlicht heller als das umgebende Banknotenpapier 12.

Die besonders schmalen Filigranelemente der vorliegenden Erfindung erlauben einer Reihe weiterer Gestaltungen, die in dieser Form in herkömmlichen Rundsiebwasserzeichen oder Elektrotypenwasserzeichen nicht verwirklicht werden können. Beispielsweise zeigt das Ausführungsbeispiel der Fig. 7(a) ein Wasserzeichen 94 in Form des durchgehenden Schriftzugs "filigran" mit einer Strichbreite von nur 0,4 mm, ohne dass, wie typischerweise bei Elektrotypenwasserzeichen, Verbindungsstege zwischen den Teilen des Schriftzugs notwendig oder sichtbar wären. Der Schriftzug kann dabei, je nachdem ob die Filigranelemente in Form erhabener oder vertiefter Linien ausgebildet sind, hell oder dunkel vor dem Hintergrund des Banknotenpapiers 12 erscheinen.

Bei dem Ausführungsbeispiel der Fig. 7(b) sind die Filigranelemente in Form gestrichelter erhabener oder vertiefter Linien ausgebildet und erzeugen dadurch als Wasserzeichen 96 ein Motiv, hier beispielsweise ein Portrait, das in charakteristischer Weise gepunktet bzw. gestrichelt erscheint. Solche Gestaltungen sind mit herkömmlichen Elektrotypenwasserzeichen nicht zu realisieren und weisen durch ihr einprägsames Erscheinungsbild eine hohe Fälschungssicherheit auf.

Das Ausführungsbeispiel der Fig. 7(c) zeigt schließlich ein Wasserzeichen 98 in Form von Guillochen. Solche Guillochenmuster können mit herkömmlicher Technologie als Wasserzeichen nicht erzeugt werden, treten aber oft als Druckmuster bei Banknoten oder anderen Wertpapieren auf. Guillochen-Wasserzeichen sind einerseits visuell ansprechend, dem Betrachter als Echtheitsmerkmale vertraut und durch ihre komplexe Herstellung schwierig nachzustellen.

### Bezugszeichenliste

- 10: Banknote
- 12: Papiersubstrat
- 14: Wasserzeichen
- 16: filigrane Umrandungslinien
- 18: Motiv
- 24: Wasserzeichen
- 26: filigrane Umrandungslinien
- 28: Motiv
- 30: Wasserzeichen
- 32: Schattenwurf
- 40: Entwässerungssieb
- 42: Trägersieb
- 44: Siebgewebe
- 46: Kettfäden
- 48: Schussfäden
- 50: ausgeschnittener Teilbereich
- 52: Höhenniveau Sieboberfläche
- 58: Perforationen
- 60: Wasserzeicheneinsatz
- 62: Relief
- 64: Teilbereich
- 66: Filigranelemente
- 68: Motivelemente
- 74: Teilbereich
- 76: Filigranelemente
- 78: Motivelemente
- 80: Wasserzeichen
- 82: Vorderflächen
- 84: Seitenflächen
- 86: Schraffur
- 90, 92, 94, 96, 98: Wasserzeichen

## Patentansprüche

1. Entwässerungssieb (40) für die Herstellung von Papier mit einem Wasserzeichen, mit einem Trägersieb (42), das in einem Teilbereich einen Wasserzeicheneinsatz (60) mit einem Relief (62) in Form des zu erzeugenden Wasserzeichens aufweist, wobei das Relief (62) eine Mehrzahl von Filigranelementen (66, 76) in Form von punkt- und/oder linienförmigen Motivelementen mit einer Strichbreite von 0,4 mm oder weniger aufweist, **dadurch gekennzeichnet, dass** der Wasserzeicheneinsatz (60) ein Spritzgusseinsatz ist.

2. Entwässerungssieb (40) nach Anspruch 1, **dadurch gekennzeichnet, dass** die Filigranelemente als Erhebungen (76) oder Vertiefungen (66) mit konstantem Höhenniveau ausgebildet sind.

3. Entwässerungssieb (40) nach Anspruch 1 oder 2, **dadurch gekennzeichnet, dass** das Relief neben den Filigranelementen (66, 76) zusätzlich, durch eine Strichbreite charakterisierte, erhabene oder vertiefte Motivelemente (68, 78) in Form von Mustern, Zeichen oder einer Codierung mit einer Strichbreite von mehr als 0,8 mm und konstantem Höhenniveau enthält, und dass die Filigranelemente (66, 76) vertiefte bzw. erhabene Umrandungslinien für die genannten Motivelemente (68, 78) bilden.

4. Entwässerungssieb (40) nach Anspruch 3, **dadurch gekennzeichnet, dass** die Umrandungslinien vollständig entlang des Umrisses der Motivelemente (68, 78) verlaufen.

5. Entwässerungssieb (40) nach Anspruch 3, **dadurch gekennzeichnet, dass** die Umrandungslinien zur Erzeugung eines räumlichen Bildeindrucks in dem Wasserzeichen nur auf einer Seite des Umrisses der Motivelemente (68, 78) verlaufen.

6. Entwässerungssieb (40) nach Anspruch 1 oder 2, **dadurch gekennzeichnet, dass** das Wasserzeichen (80) ein räumliches Bildmotiv mit ebenen Vorderflächen (82) und sich perspektivisch in die Tiefe erstreckenden Seitenflächen (84) enthält, dass das Relief zur Erzeugung des räumlichen Bildmotivs zusätzliche Motivelemente mit konstantem Höhenniveau in Form der genannten Vorderflächen (82) aufweist, und die Filigranelemente eine Schraffur in Form der genannten Seitenflächen (84) bilden.

7. Entwässerungssieb (40) nach Anspruch 1 oder 2, **dadurch gekennzeichnet, dass** die Filigranelemente einen ein- oder zweidimensionalen Barcode bilden.

8. Entwässerungssieb (40) nach Anspruch 1 oder 2, **dadurch gekennzeichnet, dass** die Filigranelemente (66, 76) einen Schriftzug oder ein Guillochenmuster bilden.

9. Entwässerungssieb (40) nach Anspruch 1 oder 2, **dadurch gekennzeichnet, dass** die Filigranelemente (66, 76) gepunktete oder gestrichelte Linien bilden, die ein graphischen Motiv oder eine Zeichenfolge darstellen.

10. Entwässerungssieb (40) nach wenigstens einem der Ansprüche 1 bis 9, **dadurch gekennzeichnet, dass** das Entwässerungssieb (40) eine Kunststoff-Umspritzung oder Kunststoff-Hinterspritzung aufweist, die den Wasserzeicheneinsatz (60) mit dem Trägersieb (42) verbindet.

11. Entwässerungssieb (40) nach wenigstens einem der Ansprüche 1 bis 10, **dadurch gekennzeichnet, dass** der Wasserzeicheneinsatz (60) in einem ausgeschnittenen Bereich (50) des Trägersiebs (42) angeordnet und nur in einem vorzugsweise gezackten Randbereich mit diesem verbunden ist.

12. Entwässerungssieb (40) nach wenigstens einem der Ansprüche 1 bis 11, **dadurch gekennzeichnet, dass** das Trägersieb (42) ein Siebgewebe (44) mit zumindest je einem System von miteinander verwobenen, in Längsrichtung verlaufenden Kettfäden (46) und quer dazu verlaufenden Schussfäden (48) aufweist, wobei das Siebgewebe (44) mit Vorteil entweder ein Metallgewebe, insbesondere ein Bronzegewebe enthält, ein Metall-Kunststoff-Mischgewebe, insbesondere ein Bronze- Kunststoff-Mischgewebe oder ein reines Kunststoffgewebe enthält.

13. Entwässerungssieb (40) nach wenigstens einem der Ansprüche 1 bis 12, **dadurch gekennzeichnet, dass** der Wasserzeicheneinsatz (60) eine Mehrzahl von Perforationen (58) aufweist, deren Abmessungen so klein sind, dass in ihnen bei der Papierherstellung keine Fasern anhaften.

14. Verfahren zur Herstellung eines Entwässerungssiebs (40) für die Papierherstellung mit einem Wasserzeichen, bei dem
- ein Trägersieb (42) bereitgestellt wird,
- ein Wasserzeicheneinsatz (60) mit einem Relief (62) in Form des zu erzeugenden Wasserzeichens im Spritzgussverfahren in das Trägersieb (42) eingespritzt wird, wobei das Relief (62) mit einer Mehrzahl von Filigranelementen (66, 76) in Form von punkt- und/oder linienförmigen Motivelementen mit einer Strichbreite von 0,4 mm oder weniger erzeugt wird, und
- der Wasserzeicheneinsatz (60) durch Einwirkung von Laserstrahlung mit Entwässerungsperforationen (58) versehen wird.

15. Verfahren nach Anspruch 14, **dadurch gekennzeichnet, dass** das Trägersieb (42) im Bereich des zu erzeugenden Wasserzeichens ausgeschnitten wird, und der Wasserzeicheneinsatz (60) in dem ausgeschnittenen Bereich (50) des Trägersiebs eingespritzt wird.

## Claims

1. A dewatering screen (40) for manufacturing paper having a watermark, having a carrier mold (42) that comprises, in a sub-region, a watermark insert (60) having a relief (62) in the form of the watermark to be produced, the relief (62) comprising a plurality of filigree elements (66, 76) in the form of point- and/or line-shaped motif elements having a line width of 0.4 mm or less, **characterized in that** the watermark insert (60) is an injection molded insert.

2. The dewatering screen (40) according to claim 1, **characterized in that** the filigree elements are developed as elevations (76) or depressions (66) having a constant height level.

3. The dewatering screen (40) according to claim 1 or 2, **characterized in that** the relief includes, besides the filigree elements (66, 76), additionally, **characterized by** a line width, elevated or depressed motif elements (68, 78) in the form of patterns, characters or a code having a line width of more than 0.8 mm and a constant height level, and **in that** the filigree elements (66, 76) form depressed or elevated border lines for said motif elements (68, 78).

4. The dewatering screen (40) according to claim 3, **characterized in that** the border lines run completely along the contour of the motif elements (68, 78).

5. The dewatering screen (40) according to claim 3, **characterized in that** the border lines for producing a spatial image impression in the watermark run only on one side of the contour of the motif elements (68, 78).

6. The dewatering screen (40) according to claim 1 or 2, **characterized in that** the watermark (80) includes a spatial image motif having planar front surfaces (82) and lateral surfaces (84) that, in perspective, extend into the depth, **in that** the relief for producing the spatial image motif comprises additional motif elements having a constant height level in the form of said front surfaces (82), and the filigree elements form a hatching in the form of said lateral surfaces (84).

7. The dewatering screen (40) according to claim 1 or 2, **characterized in that** the filigree elements form a one- or two-dimensional barcode.

8. The dewatering screen (40) according to claim 1 or 2, **characterized in that** the filigree elements (66, 76) form lettering or a guilloche pattern.

9. The dewatering screen (40) according to claim 1 or 2, **characterized in that** the filigree elements (66, 76) form dotted or dashed lines that constitute a graphic motif or a character string.

10. The dewatering screen (40) according to at least one of claims 1 to 9, **characterized in that** the dewatering screen (40) comprises a plastic overmolding or plastic back-molding that bonds the watermark insert (60) with the carrier mold (42).

11. The dewatering screen (40) according to at least one of claims 1 to 10, **characterized in that** the watermark insert (60) is arranged in a cut-out region (50) of the carrier mold (42) and is bonded therewith only in a preferably serrated edge region.

12. The dewatering screen (40) according to at least one of claims 1 to 11, **characterized in that** the carrier mold (42) comprises a screen fabric (44) having at least one system each of interwoven warp threads (46) running lengthwise and weft threads (48) running crosswise thereto, the screen fabric (44) advantageously including either a metal fabric, especially a bronze fabric, a metal-plastic blended fabric, especially a bronze-plastic blended fabric, or a pure plastic fabric.

13. The dewatering screen (40) according to at least one of claims 1 to 12, **characterized in that** the watermark insert (60) exhibits a plurality of perforations (58) whose dimensions are so small that no fibers stick in them at paper manufacture.

14. A method for manufacturing a dewatering screen (40) for manufacturing paper having a watermark, in which
- a carrier mold (42) is provided,
- a watermark insert (60) having a relief (62) in the form of the watermark to be produced is injected into the carrier mold (42) in the injection molding method, the relief (62) being produced having a plurality of filigree elements (66, 76) in the form of point- and/or line-shaped motif elements having a line width of 0.4 mm or less, and
- the watermark insert (60) is provided with dewatering perforations (58) by the action of laser radiation.

15. The method according to claim 14, **characterized in that** the carrier mold (42) is cut out in the region of the watermark to be produced, and the watermark insert (60) is injected into the cut-out region (50) of the carrier mold.

## Revendications

1. Toile d'égouttage (40) pour la fabrication de papier doté d'un filigrane, comportant une toile support (42) qui présente dans une sous-partie un insert de filigrane (60) doté d'un relief (62) sous forme d'un filigrane à réaliser, le relief (62) présentant une pluralité d'éléments de filigrane (66, 76) sous forme d'éléments à motif ponctuel et/ou linéaire d'une largeur de trait de 0,4 mm ou moins, **caractérisée en ce que** l'insert de filigrane (60) est un insert moulé par injection.

2. Toile d'égouttage (40) selon la revendication 1, **caractérisée en ce que** les éléments de filigrane sont réalisés sous forme de proéminences (76) ou de creux (66) d'un niveau de hauteur constant.

3. Toile d'égouttage (40) selon la revendication 1 ou 2, **caractérisée en ce que** le relief contient, outre les éléments de filigrane (66, 76), des éléments de motif (68, 78) surélevés ou creusés **caractérisés par** une largeur de trait sous la forme de dessins, de caractères ou d'un codage d'une largeur de trait de plus de 0,8 mm et d'un niveau de hauteur constant, et que les éléments de filigrane (66, 76) constituent des lignes d'encadrement creusées ou proéminentes pour les éléments de motifs cités (68, 78).

4. Toile d'égouttage (40) selon la revendication 3, **caractérisée en ce que** les lignes d'encadrement sont orientées entièrement le long du contour des éléments de motif (68, 78).

5. Toile d'égouttage (40) selon la revendication 3, **caractérisée en ce que** les lignes d'encadrement sont orientées seulement sur un côté du contour des éléments de motifs (68, 78) pour créer une impression graphique spatiale dans le filigrane.

6. Toile d'égouttage (40) selon la revendication 1 ou 2, **caractérisée en ce que** le filigrane (80) contient un motif graphique spatial avec des surfaces avant planes (82) et des surfaces latérales (84) s'étendant en perspective en profondeur, que le relief destiné à la réalisation du motif graphique spatial présente des éléments de motif supplémentaires d'un niveau de hauteur constant sous forme des surfaces avant indiquées (82), et que les éléments de filigrane présentent un hachurage sous forme des surfaces latérales indiquées (84).

7. Toile d'égouttage (40) selon la revendication 1 ou 2, **caractérisée en ce que** les éléments de filigrane constituent un code barre uni- ou bidimensionnel.

8. Toile d'égouttage (40) selon la revendication 1 ou 2, **caractérisée en ce que** les éléments de filigrane (66, 76) constituent une inscription ou un motif guilloché.

9. Toile d'égouttage (40) selon la revendication 1 ou 2, **caractérisée en ce que** les éléments de filigrane (66, 76) constituent des lignes pointillées ou hachurées qui représentent un motif graphique ou une série de caractères.

10. Toile d'égouttage (40) selon au moins une des revendications 1 à 9, **caractérisée en ce que** la toile d'égouttage (40) présente une injection périphérique en plastique ou une injection arrière en plastique qui connecte l'insert de filigrane (60) à la toile support (42) .

11. Toile d'égouttage (40) selon au moins une des revendications 1 à 10, **caractérisée en ce que** l'insert de filigrane (60) est disposé dans une partie découpée (50) de la toile support (42) et n'est connecté à celle-ci que dans une zone périphérique de préférence dentelée.

12. Toile d'égouttage (40) selon au moins une des revendications 1 à 11, **caractérisée en ce que** la toile support (42) présente un textile de toile (44) comportant chacun au moins un système de fils de chaîne (46) tissés entre eux et s'étendant dans le sens longitudinal et des fils de trame (48) s'étendant transversalement à ceux-ci, le textile de toile (44) contenant avantageusement soit un treillis métallique, en particulier un treillis de bronze, un treillis mélangé de métal et plastique, en particulier un treillis mélangé de bronze et plastique ou un treillis purement en plastique.

13. Toile d'égouttage (40) selon au moins une des revendications 1 à 12, **caractérisée en ce que** l'insert de filigrane (60) présente une pluralité de perforations (58) dont les dimensions sont assez réduites pour qu'aucune fibre n'adhère à l'intérieur lors de la fabrication du papier.

14. Procédé de réalisation d'un filigrane (40) pour la fabrication de papier doté d'un filigrane, dans lequel
- une toile support (42) est mise à disposition,
- un insert de filigrane (60) doté d'un relief (62) sous forme du filigrane à réaliser est injecté par procédé de moulage par injection dans la toile support (42), le relief (62) étant réalisé avec une pluralité d'éléments de filigrane (66, 76) sous forme d'éléments de motifs de forme ponctuelle et/ou linéaire d'une largeur de trait de 0,4 mm ou moins, et
- l'insert de filigrane (60) est pourvu de perforations d'égouttage (58) par l'action d'un rayonnement laser.

15. Procédé selon la revendication 14, **caractérisé en ce que** la toile support (42) est découpée au niveau du filigrane à réaliser, et le filigrane (60) est injecté dans la partie découpée (50) de la toile support.
